# EUROPÄISCHE PATENTANMELDUNG

(11) **EP 3 048 218 A1**
(43) Veröffentlichungstag der Anmeldung: **27.07.2016**
(21) Anmeldenummer: 15468002.9
(22) Anmeldetag: 22.01.2015
(51) Int. Cl.: E04H 4/10

(54) **Aufrollbare Abdeckvorrichtung für ein Schwimmbecken**

(71) Anmelder: Brandner, Aljaz, 2000 Maribor (SI)
(72) Erfinder: Brandner, Aljaz, 2000 Maribor (SI)

(57) **Zusammenfassung**

Die aufrollbare Abdeckvorrichtung besteht aus Schwimmbadfolie, quer zur Längsrichtung ausgerichtete zusammengesetzte Träger, einen Aufwickelrohr und Spanner der Schwimmbadfolie. Der zusammengesetzte Träger besteht aus drei Stücken und zwar aus zwei seitlichen Stücken und aus einem mittleren Stück. Die zwei seitlichen Stücke sind mittels einer beweglichen unelastischen oder beweglichen elastisch rückstellenden Verbindung mit den mittleren Stück verbunden. Bei einer Belastung der aufrollbaren Aufrollvorrichtung stosst der mittlere Stück auf die Wasseroberfläche an und die Schwimmbadfolie übernimmt durch den Auftrieb die meiste Belastung und nicht der zusammengesetzter Träger selbst.

## Beschreibung

Die Erfindung betrifft eine aufrollbare Abdeckvorrichtung für ein Schwimmbecken welche aus einer Abdeckfolie an die quer zur Längsrichtung ausgerichteten Träger besteht.

Aufgabe der Erfindung ist es eine aufrollbare Abdeckvorrichtung der eingangs genannten Art weiter zu verbessern, wobei diese grosse Belastungen übernehmen kann und ist trotzdem leicht vom Gewicht.

Es sind viele aufrollbare Abdeckvorrichtungen bekannt wie z.B. DE3906275 (A1).

Bei allen bekannten Lösungen braucht man um die Tragfähigkeit zu vergrössern stärkere Träger. Durch stärkere Träger, in der Regel Aluminium-Rohre, vergrösserte Tragfähigkeit erhöht auch das Gewicht der aufrollbaren Abdeckvorrichtung und erschwert das Aufrollen. Dadurch ist eine einfache Benutzung der aufrollbaren Abdeckvorrichtung die als Schutz vor Schmutz und als Kinderschutz dient erschwert.

Aufgabe der Erfindung wird bei der eingangs genannten aufrollbaren Abdeckvorrichtung durch den Austausch von Träger in einem Stück mit einem Träger bestehend aus mehreren Stücken gelöst. Zwei Ausführungsbeispiele des Gegenstandes der Erfindung werden anhand der Zeichnungen näher beschrieben, dabei zeigen:
- Fig. 1: eine aufrollbare Abdeckvorrichtung über einem Schwimmbecken in schaubildlicher Darstellung;
- Fig. 2: zusammengesetzter Träger
- Fig. 3: zusammengesetzter Träger mit einer beweglichen unelastischen Verbindung im Schnitt I-I
- Fig. 3: zusammengesetzter Träger mit einer beweglichen unelastischen Verbindungen unter Belastung im Schnitt I-I
- Fig. 5: teilweise zusammengerollte aufrollbare Abdeckvorrichtung
- Fig. 6: zusammengesetzter Träger mit einer beweglichen elastisch rückstellenden Verbindung im Schnitt I-I
- Fig. 7: zusammengesetzter Träger mit einer beweglichen elastisch rückstellenden Verbindung unter Belastung im Schnitt I-I

Die aufrollbare Abdeckvorrichtung besteht aus Schwimmbadfolie (1), quer zur Längsrichtung ausgerichtete zusammengesetzte Träger (2), einen Aufwickelrohr (3) und Spanner (4) der Schwimmbadfolie.

Zusammengesetzter Träger (2) besteht aus drei Stücken und zwar aus zwei seitlichen Stücken (5) und einen mittleren Stück (6) wie auf dem Fig. 2. Der mittlere Stück (6) und beide seitlichen Stücke (5) sind in einer geraden Linie an die Schwimmbadfolie (1) angebracht. Die innere Endstücke der seitlichen Stücke (8) sind mittels einer beweglichen Verbindung (9) an den mittleren Stück (6) verbunden. Je nach dem ob die bewegliche Verbindung (9) auch elastisch rückstellend ist oder nicht sind zwei Ausführungen der aufrollbaren Abdeckvorrichtung möglich.

Ausführung der aufrollbaren Abdeckvorrichtung mit einer beweglichen Verbindung (9) die unelastisch ist.

Bei einer beweglichen unelastischen Verbindung (15) zwischen den mittleren Stück (6) und beiden seitlichen Stücken (5) legt sich der mittlere Stück an die Wasseroberfläche. Eine einfache Ausführung einer beweglichen unelastischen Verbindung (15) ist auch schon ein plastisches Band welches mit einem Ende an innere Ende des seitlichen Stückes (8) und mit dem anderen Ende an das Ende des mittleren Stückes (10) gebunden ist. Eine andere einfache Ausführung einer beweglichen unelastischen Verbindung (15) ist auf die Schwimmbadfolie (1) angebrachter Saum in welchen beide seitlichen Stücke (8) und der mittlere Stück (6) eingesteckt sind. Eine bewegliche unelastische Verbindung (15) kann auch ein Gelenk sein. Beide seitlichen Stücke (5) sind am äusseren Ende (7) leicht gekrümmt. Seitliche Stücke (5) liegen mit dem äusseren Ende (7) an der Beckenumrandung (11) an und sind mit dem inneren Ende (8) mittels einer beweglichen unelastischen Verbindung (15) an den mittleren Stück (6) verbunden. Würden die seitlichen Stücke (5) am äusseren Ende (7) nicht gekrümmt sein so würde der seitliche Stück (5) statt an der Beckenumrandung (11) auf den Beckenrand (12) aufliegen. Das hätte zur Folge das der Längsrand (13) der aufrollbaren Abdeckvorrichtung statt auf die Beckenumrandung (11) anzuliegen in die Luft ragte.

Die Belastung der aufrollbaren Abdeckvorrichtung entlang des mittleren Stückes (6) übernimmt die Schwimmbadfolie (1) durch den Auftrieb und der Dehnung in der Schwimmbadfolie (1). Die Dehnung in der Schwimmbadfolie (1) in der Längsrichtung der zusammengesetzten Träger (2) übernehmen die zusammengesetzte Träger (2) und die Dehnung quer zur Längsrichtung der zusammengesetzten Träger (2) die Spanner (4). Die Belastung der aufrollbaren Abdeckvorrichtung entlang des mittleren Stückes (6) hat keine dauerhafte Wirkung auf den mittleren Stück (6) da dieser meistens aus leichten elastischen Kunststoffmaterialien, welche sehr große Beugungen ohne plastische Deformation erlauben, besteht. Die Belastung der aufrollbaren Abdeckvorrichtung entlang der seitlichen Stücke (5) übernehmen die seitlichen Stücke (5). Die seitlichen Stücke (5) sind meistens leichte bis 1m lange Aluminium-Rohre welche die Belastungen bis ca. 100Kg aushalten können ohne sich dabei plastisch zu deformieren und tragen zum Gewicht der aufrollbaren Abdeckvorrichtung wenig bei. Der mittlere Stück (6) ist 2-3 mal länger als der seitliche Stücke (5). Ist der mittlere Stück (6) aus leichten Kuntstoffmaterialien ist auch der zusammengesetzter Träger (2) wesentlich leichter als der nichtzusammengesetzter Träger aus Aluminium. Dadurch wird die Handhabung der aufrollbaren Abdeckvorrichtung leichter.

In die Schwimmbadfolie (1) können auch Einwegventile (14) eingebaut sein. Diese lassen das Regenwasser von der Oberfläche der Schwimmbadfolie (1) in das Schwimmbecken durch. Die Schwimmbadfolie (1) hat eine ähnliche spezifische Dichte wie das Wasser und der mittlere Stück (6) hat üblicherweise eine Rohr-Form und ist an beiden Enden geschlossen was ihm relativ viel Auftrieb verleiht. Die gespannte aufrollbare Abdeckvorrichtung hat dadurch genug Auftrieb damit das meiste Regenwasser durch die Einwegventile (14) ins Becken abfließt. Die Einwegventile (14) befinden sich in der Mitte der zwei zusammengesetzten Träger (2). Die Einwegventile (14) werden bei der Belastung der Schwimmbadfolie (1) gesperrt und erlauben nicht das Eintreten des Schwimmbecken-Wassers an die Oberfläche der Schwimmbadfolie (1). Man kann die Einwegventile (14) auch sperren damit sich das Regenwasser mit dem Schwimmbecken-Wasser nicht mischt. In dem Fall wird das Regenwasser Mittels einer Pumpe entfernt.

Beim Aufrollen der aufrollbarer Abdeckvorrichtung streckt sich der zusammengesetzte Träger (2) beim anstossen auf den schon zusammengerollten Bund (17) aus weil der mittlere Stück (6) und die beiden seitlichen Stücke (5) and die Schwimmbadfolie (1) in einer geraden Linie angebracht sind. Ausgestreckter zusammengesetzter Träger (2) dehnt die Schwimmbadfolie (1) entlang des zusammengesetzten Trägers (2). Würde die Schwimmbadfolie (1) nicht entlang des zusammengesetzten Trägers (2) ausgestreckt sein so würde sich beim Zusammenrollen die aufrollbare Abdeckvorrichtung nicht in ein Bund sondern in eine formlose Form zusammenrollen.

Ausführung der aufrollbaren Abdeckvorrichtung mit einer beweglichen Verbindung (9) die elastisch rückstellenden ist.

Bei einer beweglichen elastisch rückstellenden Verbindung (16) zwischen den mittleren Stück (6) und beiden seitlichen Stücken (5) liegt der mittlere Stück (6) nicht auf die Wasseroberfläche auf. Zusammengesetzter Träger (2) ist ausgestreckt wie ein nicht zusammengesetzter Träger. Eine einfache bewegliche elastisch rückstellende Verbindung (16) ist auch schon ein flexibler Band der mit einem Ende an das innere Ende des seitlichen Stückes (8) und mit dem anderen Ende an das Ende des mittleren Stückes (10) gebunden ist. Beide seitlichen Stücke (5) brauchen am äusseren Ende (7) nicht gekrümmt sein da die an die Beckenumrandung (11) horizontal anlegen.

Bei einer Belastung der aufrollbaren Abdeckvorrichtung entlang der seitlichen Stücke (5) beugen sich zuerst die beiden beweglichen elastisch rückstellenden Verbindungen (16). Der seitliche Stück (5) stosst mit seinem inneren Ende (8) an die Wasseroberfläche auf. Die seitlichen Stücke (5) sind üblicherweise kürzer als 1m und aus Aluminium-Rohren und können die erwarteten Belastungen von ca. 100Kg ohne plastische Deformation aushalten. Bei einer Belastung der aufrollbaren Aufrollvorrichtung entlang des mittleren Stückes (6) werden sich zuerst die beiden beweglichen elastisch rückstellenden Verbindungen (16) beugen. Der mittlere Stück (6) liegt dabei an die Wasseroberfläche auf und die meiste Belastung übernimmt die Schwimmbadfolie (1) in Form des Auftriebes und der Dehnung in der Schwimmbadfolie (1). Der zusammengesetzter Träger (2) streckt sich nach beenden der Belastung wegen der beweglichen elastisch rückstellenden Verbindungen (16) wieder aus und nimmt wieder seine ursprüngliche Form an. Da der mittlere Stück (6) kürzer ist als der zusammengesetzter Träger (2) und da die meiste Belastung die Schwimmbadfolie (1) übernimmt kann der mittlere Stück (6) aus einem im Durchmesser kleineren Aluminium-Rohr sein als der nicht zusammengesetzter Träger. Dadurch ist der zusammengesetzter Träger (2) leichter was eine einfachere Handhabung der aufrollberer Abdeckvorrichtung ermöglicht.

In der Schwimmbadfolie (1) sind beim Einsatz von der beweglichen elastisch rückstellenden Verbindung (16) die Abwässerungslöcher notwendig. Diese Abwässerungslöcher sind gleich wie bei einer aufrollbaren Abdeckvorrichtung mit nicht zusammengesetzten Trägern. Zusammengesetzter Träger (2) ist beim Zusammenrollen der aufrollbaren Abdeckvorrichtung ausgestreckt da auf ihn während dieses Vorganges keine Belastung auftritt. Das Aufrollen ist gleich wie beim aufrollbaren Abdeckvorrichtungen mit nicht zusammengesetzten Trägern.

## Patentansprüche

1. Aufrollbare Abdeckvorrichtung für ein Schwimmbecken, mit einer Schwimmbecken übergreifenden Abdeckfolie, an der quer zur Längsrichtung ausgerichtete Träger angeordnet sind,
**dadurch gekennzeichnet**
**daß** der Träger aus zwei oder mehr Stücken besteht.

2. Aufrollbare Abdeckvorrichtung nach Anspruch 1
**dadurch gekennzeichnet**
**daß** die genanten Stücke mittels beweglicher Verbindung verbunden sind.

3. Aufrollbare Abdeckvorrichtung nach Anspruch 1 und 2
**dadurch gekennzeichnet**
**daß** der Träger aus einen mittleren Stück, aus einen ersten seitlichen Stück und einen zweiten seitlichen Stück besteht, der genante erste seitliche Stück mit den genanten mittleren Stück mittels genanter beweglicher Verbindung verbunden ist und der genante zweite seitliche Stück mit den genanten mittleren Stück mittels genanter beweglicher Verbindung verbunden ist.

4. Aufrollbare Abdeckvorrichtung nach Anspruch 3
**dadurch gekennzeichnet**
**daß** der erste genante seitliche Stück gekrümmt ist und der zweite genante seitliche Stück gekrümmt ist.

5. Aufrollbare Abdeckvorrichtung nach Anspruch 1, 2 und 3
**dadurch gekennzeichnet**
**daß** die genante bewegliche Verbindung elastisch rückstellend ist.

6. Aufrollbare Abdeckvorrichtung nach Anspruch 1, 2 und 3
**dadurch gekennzeichnet**
**daß** die genante bewegliche Verbindung ein Gelenk ist.

7. Aufrollbare Abdeckvorrichtung nach Anspruch 1, 2 und 3
**dadurch gekennzeichnet**
**daß** die genante bewegliche Verbindung Bänder sind, die genante Bänder sind an die Abdeckfolie angeordnet und formen mit der Abdeckfolie ein Saum.

8. Aufrollbare Abdeckvorrichtung nach Anspruch 1, 2 , 3, 4, 5 und 6
**dadurch gekennzeichnet**
**daß** in die Abdeckfolie die Einwegventile eingebaut sind.
